# EUROPÄISCHE PATENTSCHRIFT

(11) **EP 3 534 624 B1**
(45) Veröffentlichungstag und Bekanntmachung des Hinweises auf die Patenterteilung: **17.04.2024**
(21) Anmeldenummer: 19159169.2
(22) Anmeldetag: 25.02.2019
(51) Int. Cl.: H04R 25/00

(54) **VERFAHREN ZUM BETRIEB EINES HÖRGERÄTES**
METHOD FOR OPERATING A HEARING AID
PROCÉDÉ DE FONCTIONNEMENT D'UN DISPOSITIF DE CORRECTION AUDITIVE

(30) Priorität: 28.02.2018 DE 102018203018; 14.03.2018 DE 102018203907
(43) Veröffentlichungstag der Anmeldung: 04.09.2019
(73) Patentinhaber: Sivantos Pte. Ltd., Singapore 539775 (SG)
(72) Erfinder: YEE, Dianna, 81825 München (DE); KAMKAR-PARSI, Homayoun, 91058 Erlangen (DE); PUDER, Henning, 91058 Erlangen (DE)
(74) Vertreter: FDST Patentanwälte

(56) Entgegenhaltungen:
- EP-A1- 3 373 603
- US-A1- 2016 192 090
- US-A1- 2016 241 975
- US-A1- 2018 054 683

## Beschreibung

Die Erfindung betrifft ein Verfahren zum Betrieb eines Hörgerätes, wobei durch einen ersten Eingangswandler des Hörgerätes aus einem Schallsignal der Umgebung ein erstes Eingangssignal erzeugt wird, wobei durch einen externen Eingangswandler außerhalb vom Hörgerät aus dem Schallsignal der Umgebung ein externes Eingangssignal erzeugt wird, und wobei eine Rauschunterdrückung im Hörgerät anhand des externen Eingangssignals erfolgt.

Die Verwendung externer Eingangssignale zur Rauschunterdrückung in Hörgeräten hat insbesondere durch die steigende Verfügbarkeit derartiger externer Eingangssignale an Bedeutung gewonnen. Gerade infolge der zunehmenden Verbreitung von Mobiltelefonen zur Bereitstellung externer Eingangssignale mittels eines Mikrofons des Mobiltelefons sowie der im Mobiltelefon gegebenen Möglichkeiten zur Übertragung des externen Eingangssignals an ein Hörgerät kann ein Träger des Hörgerätes besonders in Gesprächssituationen, in welchen Störgeräusche die Gesprächsbeiträge eines Gesprächspartners überlagern, eine bessere Klangqualität eines vom Hörgerät erzeugten Ausgangsschallsignals erhalten.

Hierbei war bisher vor allem die Verwendung des externen Eingangssignals zum Abschätzen der Nutz- oder Zielsignalbeiträge eines Gesprächspartners und zur Unterscheidung derselbigen von Rauschen relevant. Dies geschieht z.B. unter der Annahme, dass das Mobiltelefon vom Träger des Hörgerätes vor seinem Körper und somit etwas näher an einem frontalen Gesprächspartner positioniert ist, als das Hörgerät, wodurch dieses für ein frontales Nutzsignal ein leicht verbessertes Signal-zu Rausch-Verhältnis ("signal-to-noise ratio", SNR) gegenüber einem im Hörgerät selbst erzeugten Eingangssignal aufweist. Dadurch können z.B. die Zeiträume erkannt werden, in welchen der frontal zum Träger des Hörgerätes stehende Gesprächspartner spricht. Die eigentliche Signalverarbeitung erfolgt dann an den Eingangssignalen des Hörgerätes unter Kenntnis dieser Zeiträume.

Die Verwendung von Signalanteilen eines externen Eingangssignals zur Erzeugung eines Ausgangssignals in einem Hörgerät in dem Sinne, dass die Signalanteile lediglich frequenzbandabhängige Verstärkung und/oder Kompression erfahren, jedoch sonst unmittelbar in das Ausgangssignal eingehen, ist jedoch bisher aufgrund der nur schwer bestimmbaren relativen Positionierung des Mobiltelefons zum Gesprächspartner und der sich hieraus ergebenden Probleme räumlichen Hörens nicht sinnvoll durchführbar.

Die US 2018/0054683 A1 offenbart ein Hörsystem aus einem binauralen Hörgerät und einer externen Mikrofoneinheit, welche vom Benutzer des Systems an einem Tragegurt um den Hals getragen wird. Die Mikrofoneinheit und kann über Sprachbefehle des Benutzers angesteuert werden, um so z.B. als Fernbedienung Betriebsprogramme des binauralen Hörgerätes einzustellen. Für eine Rauschunterdrückung der auf der Mikrofoneinheit eintreffenden Schallsignale kann u.a. die relative Transferfunktion vom Benutzer zu einem Referenz-Mikrofon der Mikrofoneinheit herangezogen werden. Das derart rauschunterdrücke Sprachsignal des Benutzers des Hörsystems kann dann beispielsweise an ein Mobiltelefon o.ä. übertragen werden.

Ähnliche Hörsysteme sind aus der US 2016/192090 A1 sowie der US 2016/0241975 A1 bekannt. Bei der Letzteren wird jedoch die externe Mikrofoneinheit von einem Gesprächspartner des Benutzers des Hörsystems getragen, um dem Benutzer ein besonders rauscharmes Sprachsignal des Gesprächspartners zur Verfügung stellen zu können. Eine Rauschunterdrückung für das Sprachsignal kann hierbei in ähnlicher Weise wie in der US 2018/0054683 A1 offenbart erfolgen. Das rauschunterdrückte Sprachsignal des Gesprächspartners kann dann von der externen Mikrofoneinheit an das binaurale Hörgerät oder an eine von dessen Benutzer getragene Empfangseinheit übermittelt werden, welche mit dem binauralen Hörgerät in Datenverbindung steht.

Der Erfindung liegt daher die Aufgabe zugrunde, ein Verfahren zum Betrieb eines Hörgerätes anzugeben, in welchem mittels eines externen Eingangssignals die Klangqualität verbessert wird. Der Erfindung liegt weiter die Aufgabe zugrunde, ein Hörgerätesystem mit einem externen Eingangswandler anzugeben, durch welches ein derartiges Verfahren durchführbar ist.

Die erstgenannte Aufgabe wird hierbei erfindungsgemäß gelöst durch ein Verfahren zum Betrieb eines Hörgerätes, wobei durch einen akusto-elektrischen ersten Eingangswandler des Hörgerätes aus einem Schallsignal der Umgebung ein erstes Eingangssignal erzeugt wird, wobei durch einen akusto-elektrischen externen Eingangswandler außerhalb vom Hörgerät aus dem Schallsignal der Umgebung ein externes Eingangssignal erzeugt wird, wobei anhand des ersten Eingangssignals und/oder anhand des externen Eingangssignals eine relative Transferfunktion des externen Eingangswandlers zum Hörgerät bezüglich einer Zielsignalquelle bestimmt wird, und das externe Eingangssignal mit der relativen Transferfunktion gefiltert wird, und hierdurch ein geschätztes Zielsignal erzeugt wird, und wobei eine Rauschunterdrückung im Hörgerät anhand des geschätzten Zielsignals erfolgt. Vorteilhafte und teils für sich gesehen erfinderische Ausgestaltungen sind Gegenstand der Unteransprüche und der nachfolgenden Beschreibung.

Unter einem akusto-elektrischen Eingangswandler ist hierbei jeweils insbesondere wenigstens ein Mikrofon umfasst. Der externe Eingangswandler ist hierbei nicht vom Hörgerät umfasst, sondern von diesem räumlich getrennt, und insbesondere in einem Gehäuse angeordnet. Der externe Eingangswandler ist hierbei bevorzugt in einer ihm übergeordneten Vorrichtung angeordnet sein, welche vom Gehäuse begrenzt wird, also z.B. ein Mobiltelefon, oder insbesondere auch in einer zusätzlichen externe Einheit, welche eigens für den Gebrauch zusammen mit dem Hörgerät konzipiert und bestimmt ist, jedoch nicht am Ohr zu tragen ist, und zudem für den bestimmungsgemäßen Betrieb des Hörgerätes nur optional ist und deswegen nicht dem Hörgerät als solchem zuzuordnen ist.

Zur Durchführung des Verfahrens kann dabei das externe Eingangssignal von der übergeordneten Vorrichtung an das Hörgerät übertragen werden, sodass die einzelnen Verfahrensschritte im Hörgerät durchgeführt werden. Alternativ dazu kann auch das erste Eingangssignal an die übergeordnete Vorrichtung des externen Eingangswandlers übertragen werden, sodass Teile des Verfahrens in der übergeordneten Vorrichtung durchgeführt werden, und beispielsweise das geschätzte Zielsignal zur dortigen Weiterverarbeitung an das Hörgerät übertragen wird.

Die relative Transferfunktion zweier an unterschiedlichen Orten erzeugten Eingangssignale x₁(n), x₂(n) bezüglich einer Schallquelle S ist hierbei im diskreten Frequenzraum definiert als der Quotient der beiden Transferfunktionen H_{S1}(k), H_{S2}(k) von der Schallquelle zum jeweiligen Erzeugungsort des Eingangssignals, also im Frequenzraum: ${X}_{1} \left(k\right) = {H}_{S 1} \left(k\right) ⋅ S \left(k\right) ,$ ${X}_{2} \left(k\right) = {H}_{S 2} \left(k\right) ⋅ S \left(k\right) ,$ ${X}_{1} \left(k\right) = {H}_{21 | S} \left(k\right) ⋅ {X}_{2} \left(k\right)$ mit der relative Transferfunktion H_{21|S} (k) = H_{S1}(k)/ H_{S2}(k) bezüglich S, wobei Xⱼ(k) das xⱼ(n) entsprechende Signal im Frequenzraum ist und S(k) das von der Quelle S erzeugte Signal (im Frequenzraum) bezeichnet. Hierbei wird insbesondere einer akustischen Verzögerung zwischen den beiden Erzeugungsorten und somit einer im Frequenzraum auftretenden Phasendifferenz der beiden Eingangssignale Rechnung getragen.

Durch die Filterung des externen Eingangssignals mit der relativen Transferfunktion des externen Eingangswandlers zum Hörgerät bezüglich einer Zielsignalquelle entspricht das geschätzte Zielsignal im hypothetischen Idealfall einer perfekten Bestimmung der relativen Transferfunktion genau der aus der Richtung der Zielsignalquelle beim Hörgerät eintreffenden Schallsignal. Abweichungen in der Bestimmung der relativen Transferfunktion lassen sich jedoch über geeignete Maßnahmen minimieren, sodass im Wesentlichen das geschätzte Zielsignal die Signalanteile eines Zielsignals, welches von der Zielsignalquelle erzeugt wurde, enthält. Diese Kenntnis kann nun zur Rauschunterdrückung genutzt werden.

Hierbei kann zudem ausgenutzt werden, dass der Träger des Hörgerätes die Position des externen Eingangswandlers insbesondere frei wählen kann, um diesen bzgl. der Zielsignalquelle günstig, z.B. vor seinem Körper, zu positionieren, wodurch einerseits verglichen mit diffusem Hintergrundrauschen eine höhere Signalamplitude des Zielsignals infolge der größeren räumlichen Nähe erreicht werden kann, und andererseits gegen gerichtete Störgeräusche, welche abseits der Richtung der Zielsignalquelle erzeugt werden, auch die Abschirmungswirkung des Körpers des Trägers zusätzlich zur Verbesserung des SNR im externen Eingangssignal beiträgt.

Die Rauschunterdrückung erfolgt erfindungsgemäß anhand eines geschätzten Rauschsignals, welches anhand des geschätzten Zielsignals und des ersten Eingangssignals erzeugt wird. Durch die im geschätzten Zielsignal vorliegende Information hinsichtlich der Signalanteile des Zielsignals lässt sich über entsprechende Vergleichsmaßnahmen mit anderen vorliegenden Signalen, welche aufgrund ihrer Erzeugung und ggf. einer Weiterverarbeitung ebenfalls einen hohen Zielsignalanteil aufweisen, entsprechend ein geschätztes Rauschsignal bestimmen, welches Information über den Rauschanteil beinhaltet. Die Rauschunterdrückung anhand des geschätzten Rauschsignals kann nun beispielsweise durch das Ermitteln einer spektralen Rauschleistungsdichte erfolgen, anhand derer frequenzbandspezifische Gewichtungskoeffizienten für die Verarbeitung des ersten Eingangssignals im Hörgerät bestimmt werden.

Hierbei kann insbesondere der Umstand ausgenutzt werden, dass das externe Eingangssignal vorteilhafterweise infolge einer günstigen Positionierung des externen Eingangswandlers bzw. dessen übergeordneter Vorrichtung bzgl. der Zielsignalquelle a priori bereits eine bessere SNR aufweist, als das erste Eingangssignal. Übliche Verfahren zur Rauschunterdrückung in einem Hörgerät bestimmen den Rauschanteil während Pausen zwischen den Sprachbeiträgen eines Gesprächspartner. Ein derartiges Vorgehen ist jedoch gerade bei gerichteten Störgeräuschen, wie sie z.B.in Sprachbeiträgen eines im Wesentlichen hinter dem Träger positionierten Sprecher gegeben sein können, nicht mehr möglich, wodurch die Rauschunterdrückung zu erheblichen Fehlern und Artefakten im Ausgangssignal führen kann. Das vorliegende Verfahren umgeht diese Probleme, da anders als der erste Eingangswandler des Hörgerätes der externe Eingangswandler so positioniert werden kann, dass derartige Störgeräusche nicht infolge ihrer Nichtstationarität fälschlich als "Nutzsignal" interpretiert werden.

Erfindungsgemäß wird dabei das geschätzte Zielsignal, welches die Signalanteile des Zielsignals der Zielsignalquelle repräsentiert, von einem vom ersten Eingangssignal abgeleiteten ersten Zwischensignal abgezogen, wobei besonders bevorzugt das erste Zwischensignal derart konstruiert ist, dass es wenigstens den gleichen Anteil an Zielsignal aufweist wie das erste Eingangssignal, bzw. mindestens dieselbe SNR hat. Unter der Annahme, dass der Nutzsignalanteil im ersten Eingangssignal weitgehend vom Zielsignal stammt, liefert eine Subtraktion des geschätzten Zielsignals vom ersten Zwischensignal insbesondere im genannten Fall ein geschätztes Rauschsignal, welches einerseits aussagekräftig für die Rauschunterdrückung bei der Erzeugung des ersten Zwischensignals ist, andererseits aber auch eine Aussagekraft für die Qualität des geschätzten Zielsignals und somit der Abschätzung des der relativen Transferfunktion besitzt.

Das erste Zwischensignal kann dabei insbesondere aus dem ersten Eingangssignal durch Anwendung frequenzbandspezifischer Rauschunterdrückung erzeugt werden, wobei die Dämpfungsfaktoren der einzelnen Frequenzbänder z.B. über statistische Modelle und/oder anhand spektraler Leistungsdichten ermittelt werden können. Erfindungsgemäß ist das erste Zwischensignal ein erstes rauschunterdrücktes Signal, von welchem das geschätzte Zielsignal zur Erzeugung des ersten Rauschsignals subtrahiert wird.

Erfindungsgemäß wird die relative Transferfunktion anhand des externen Eingangssignals mittels eines adaptiven Filters erzeugt, in welches als Fehlersignal das geschätzte Rauschsignal eingeht, und in welchem auch die Filterung des externen Eingangssignals erfolgt, sodass bevorzugt das Ausgabesignal des adaptiven Filters das geschätzte Zielsignal ist. Hierbei kann in vorteilhafter Weise ausgenützt werden, dass insbesondere ein erstes rauschunterdrücktes Signal als erstes Zwischensignal nur einen geringen Rauschanteil und insbesondere eine hohe SNR aufweisen sollte, sodass eine Subtraktion des durch das adaptive Filter ausgegebenen geschätzten Zielsignals weitgehend die Signalanteile des Zielsignals im ersten Zwischensignal aufheben sollte, und dabei das verbleibende Rauschen, welches durch das so erzeugte geschätzte Rauschsignal repräsentiert ist, ein aussagekräftiges Maß für die Qualität der Adaption auf die relative Transferfunktion liefert.

Vorzugsweise wird dabei die Schrittweite des adaptiven Filters in Abhängigkeit des externen Eingangssignals des ersten Eingangssignals gesteuert. Dies kann z.B. dadurch erfolgen, dass anhand des externen Eingangssignals und/oder des ersten Eingangssignals eine Wahrscheinlichkeit für ein Auftreten von bestimmten Signalen, hinsichtlich derer die Rauschunterdrückung optimiert werden soll, ermittelt wird, und die Schrittweite in Abhängigkeit dieser Wahrscheinlichkeit gesteuert wird. Insbesondere kann es sich bei einem solchen Signal, bezüglich dessen die Rauschunterdrückung optimiert wird, um ein Zielsignal aus frontaler Richtung handeln.

Günstigerweise wird durch einen akusto-elektrischen zweiten Eingangswandler des Hörgerätes aus dem Schallsignal der Umgebung ein zweites Eingangssignal erzeugt, und die relative Transferfunktion des externen Eingangswandlers zum Hörgerät bezüglich einer Zielsignalquelle anhand des ersten Eingangssignals, anhand des zweiten Eingangssignals und anhand des externen ermittelt. Hierdurch steht durch das externe Eingangssignal eine zusätzliche räumliche Information zur Verfügung, welche insbesondere bei der Bildung von Richtsignalen anhand des ersten Eingangssignals und des zweiten Eingangssignals dazu verwendet werden kann, unerwünschte verbleibende Symmetrien einer Richtcharakteristik des entsprechenden Richtsignals insbesondere bzgl. der Frontalebene des Träger zu verringern.

Das erste Eingangssignal und das zweite Eingangssignal werden hierbei bevorzugt jeweils in zwei unterschiedlichen lokalen Geräten eines binauralen Hörgerätes erzeugt, sodass das eine dieser beiden Eingangssignale auf der linken Seite des Kopfes des Trägers erzeugt wird, und das andere Eingangssignal auf der rechten Seite des Kopfes. Diese beiden Eingangssignale können jedoch auch beide in einem monauralen Hörgerät erzeugt werden, welches der Träger an einem Ohr trägt.

Das Ermitteln der besagten relativen Transferfunktion erfolgt insbesondere dadurch, dass anhand des ersten Eingangssignals und anhand des zweiten Eingangssignals ein erstes Richtsignal erzeugt wird, und die relative Transferfunktion des externen Eingangswandlers zum Hörgerät bezüglich der Zielsignalquelle anhand des ersten Richtsignals und des externen Eingangssignals ermittelt wird. Hierbei kann das erste Richtsignal insbesondere derart erzeugt werden, dass infolge der Richtwirkung eine frequenzbandweise oder auch breitbandige Unterdrückung von Rauschen erfolgt, sodass das erste Richtsignal eine Ausführung des ersten rauschunterdrückten Signals und mithin eine besondere Ausführung des ersten Zwischensignals bildet.

Bevorzugt wird dabei das geschätzte Rauschsignal durch eine Subtraktion des geschätzten Zielsignals vom ersten Richtsignal gebildet. Durch die bei der Bildung des ersten Richtsignals erfolgende Rauschunterdrückung insbesondere diffuser Störgeräusche weist das erste Richtsignal bereits eine gegenüber den beiden verwendeten Eingangssignalen verbesserte SNR auf. Die Subtraktion erlaubt nun insbesondere im Fall, dass in den beteiligten Eingangssignalen ein Zielsignalanteil vorliegt, aus der ermittelten Abweichung des geschätzten Zielsignalsignalteil vom ersten Richtsignal eine Aussage über die Qualität der Abschätzung der relativen Transferfunktion zu gewinnen.

Das genannte Vorgehen wird insbesondere kombiniert mit einem adaptiven Filter zur Bestimmung der relativen Transferfunktion und insbesondere zur Erzeugung des geschätzten Zielsignals aus dem externen Eingangssignal, wobei das bevorzugt aus dem ersten Richtsignal und dem geschätzten Zielsignal geschätzte Rauschsignal als Fehlersignal in das adaptive Filter eingeht.

Die Schrittweite des adaptiven Filters kann dabei insbesondere in Abhängigkeit einer Wahrscheinlichkeit einer frontalen Zielsignalquelle gesteuert werden, welche bevorzugt anhand des externen Eingangssignals sowie des ersten Eingangssignals und/oder des zweiten Eingangssignals ermittelt wird. Hierbei wird bevorzugt eine Adaption mit hoher Schrittweite dann durchgeführt, wenn eine Wahrscheinlichkeit für ein Zielsignal aus frontaler Richtung hoch ist. In diesem Fall ist gerade das geschätzte Rauschsignal infolge des hohen Zielsignalanteils in den beteiligten Eingangssignalen besonders aussagekräftig für die Qualität der Adaption des adaptiven Filters. Eine Möglichkeit zum Ermitteln der besagten Wahrscheinlichkeit ist in beschrieben in Dianna Yee, A. Homayoun Kamkar-Parsi, Rainer Martin, Henning Puder, "A Noise Reduction Postfilter for Binaurally Linked Single-Microphone Hearing Aids Utilizing a Nearby External Microphone", IEEE/ACM Trans. Audio, Speech & Language Processing 26(1). pp. 5-18, 2018.

Die Rauschunterdrückung kann dabei einerseits derart erfolgen, dass anhand des geschätzten Rauschsignals ein Parameter einer Rauschunterdrückung ermittelt wird, welcher auf ein vom ersten Eingangssignal abgeleitetes zweites Zwischensignal angewandt wird, wobei anhand des rauschunterdrückten zweiten Zwischensignals ein Ausgangssignal erzeugt wird, aus dem Ausgangssignal durch einen Ausgangswandler des Hörgerätes ein Ausgangsschallsignal erzeugt wird. Dies bedeutet insbesondere, dass das geschätzte Rauschsignal dazu verwendet wird, beispielsweise über eine Bestimmung einer spektralen Leistungsdichte o.ä. frequenzbandabhängige Parameter wie Verstärkungsfaktoren oder bei einem Richtsignal als zweitem Zwischensignal auch die Richtwirkung betreffende Parameter zu ermitteln, ohne dass die Signalanteile des externen Eingangssignals jedoch unmittelbar in das Ausgangssignal eingehen. Insbesondere können das erste Zwischensignal und das zweite Zwischensignal identisch zueinander sein, oder auseinander im Sinne ihrer Signalanteile auseinander hervorgehen. Insbesondere kann das zweite Zwischensignal hierbei auch durch das erste Richtsignal gegeben sein.

Anhand des geschätzten Zielsignals und anhand des ersten Eingangssignals ein kann andererseits auch ein zweites Richtsignal erzeugt werden, wobei anhand des zweiten Richtsignals ein oder das Ausgangssignal erzeugt wird, wobei aus dem Ausgangssignal durch einen Ausgangswandler des Hörgerätes ein Ausgangsschallsignal erzeugt wird. Dies bedeutet, dass nun die Signalanteile des externen Eingangssignals Eingang in das Ausgangssignal finden. Hierbei wird erneut in vorteilhafter Weise die Filterung des externen Eingangssignals mit der relativen Transferfunktion ausgenutzt, was insbesondere eine Anpassung einer Phasendifferenz infolge eines Laufzeitunterschiedes des Zielsignals zum externen Eingangswandlers bzw. zum ersten und zweiten Eingangswandler bedeutet. Für die Bildung eines Richtsignals anhand des externen Eingangssignals mit einem Eingangssignal des Hörgerätes ist üblicherweise genau diese Phasendifferenz infolge der ungenauen Positionierung des externen Eingangswandlers zum Hörgerät ein Hindernis, welches durch ein "Wegfiltern" dieser Phasendifferenz über die relative Transferfunktion ausgeräumt wird. Dies ist insbesondere für binaurale Hörgeräte vorteilhaft, in welchen das erste und das zweite Eingangssignal jeweils in unterschiedlichen lokalen Geräten des binauralen Hörgerätes erzeugt werden, da durch die beiden lokalen Geräte im Raum bereits eine Vorzugsebene bzw. - richtung definiert wird, hinsichtlich derer ein mit den Signalanteilen des externen Eingangssignals erzeugtes Richtsignal auszurichten ist.

Das zweite Richtsignal oder ein hiervon abgeleitetes Signal oder ein zur Erzeugung des zweiten Richtsignals aus dem ersten Eingangssignal und/oder dem zweiten Eingangssignal abgeleitetes zweites Zwischensignal kann zusätzlich auch eine Rauschunterdrückung erfahren, deren Parameter anhand des geschätzten Rauschsignals in vorbeschriebener Weise ermittelt werden. Bevorzugt kann auch das geschätzte Zielsignal vor der Bildung des zweiten Richtsignals zusätzlich noch einer Insbesondere einkanaligen Rauschunterdrückung unterzogen werden. Bevorzugt werden mögliche Lautstärkenunterschiede zwischen dem geschätzten Zielsignal und dem zweiten Zwischensignal oder dem rauschunterdrückten zweiten Zwischensignal, welche aufgrund der größeren Nähe des externen Eingangswandlers zur Zielsignalquelle und/oder aufgrund unterschiedlicher Empfindlichkeiten der beteiligten Eingangswandler auftreten können, vor der Bildung des zweiten Richtsignals ausgeglichen.

Die zweitgenannte Aufgabe wird erfindungsgemäß gelöst durch ein Hörgerätesystem, umfassend ein Hörgerät mit wenigstens einem akusto-elektrischen ersten Eingangswandler zur Erzeugung eines ersten Eingangssignals aus einem Schallsignal der Umgebung, einen akusto-elektrischen externen Eingangswandler zur Erzeugung eines externen Eingangssignals aus dem Schallsignal der Umgebung und eine Prozessoreinheit, welche dazu eingerichtet ist, das vorbeschriebene Verfahren durchzuführen. Die für das Verfahren und für seine Weiterbildungen angegebenen Vorteile können dabei, mutis mutandis und vice versa, sinngemäß auf das Hörgerätesystem übertragen werden.

Das Hörgerätesystem kann dabei insbesondere einen akusto-elektrischen zweiten Eingangswandler zur Erzeugung eines zweiten Eingangssignals aus dem Schallsignal der Umgebung umfassen. Dieser kann mit dem ersten Eingangswandler zusammen in einem lokalen Gerät angeordnet sein, oder die beiden Eingangswandler sind jeweils in unterschiedlichen lokalen Geräten eines binauralen Hörgerätes angeordnet, sodass die beiden Eingangssignale auf unterschiedlichen Seiten des Kopfes des Trägers erzeugt werden. Der externe Eingangswandler und die Prozessoreinheit können insbesondere in einem gemeinsamen Gehäuse angeordnet sein, wobei zusätzlich bevorzugt noch Mittel zur Übertragung der involvierten Signale zwischen dem Hörgerät und der Prozessoreinheit im Gehäuse vorhanden sind. dies kann bevorzugt durch ein Mobiltelefon gegeben sein, wobei die Mittel zur Übertragung insbesondere durch Bluetooth gegeben sein können.

Nachfolgend wird ein Ausführungsbeispiel der Erfindung anhand einer Zeichnung näher erläutert. Hierbei zeigen jeweils schematisch:
- Fig. 1: einen Träger eines Hörgerätes in einer Gesprächssituation mit einem frontalen Gesprächspartner und einem weiteren Sprecher,
- Fig. 2: ein Verfahren zur Rauschunterdrückung in einem monauralen Hörgerät mittels eines externen Mikrofons, und
- Fig. 3: eine Ausgestaltung des Verfahrens nach Fig. 2 in einem binauralen Hörgerät.

Einander entsprechende Teile und Größen sind in allen Figuren jeweils mit gleichen Bezugszeichen versehen.

In Figur 1 ist schematisch in einer Draufsicht ein Träger 1 eines Hörgerätes 2 dargestellt, welcher sich in einer Gesprächssituation mit einem frontal positionierten Gesprächspartner 4 befindet, welcher in dieser Gesprächssituation die Zielsignalquelle bildet. Das Hörgerät 2 ist vorliegend als ein binaurales Hörgerät mit entsprechenden lokalen Geräten 6, 8 ausgestaltet, welche jeweils vom Träger 1 an der linken bzw. rechten Seite seines Kopfes 10 getragen werden. Die prinzipiellen Überlegungen im Rahmen der Erfindung bleiben jedoch auch für eine monaurale Ausgestaltung des Hörgerätes 2 gültig.

Der vom Hörgerät 2 registrierte Schall beinhaltet einerseits als ein Zielsignal 12 die Gesprächsbeiträge des Gesprächspartners 4, andererseits jedoch auch Rauschanteile. Diese wiederum lassen sich aufteilen in diffuses Hintergrundrauschen, welches keiner konkreten Ursprungsrichtung zugeordnet werden kann, und ein gerichtetes Störgeräusch 14, welches vorliegend gegeben ist durch einen Gesprächsbeitrag eines in der hinteren Hemisphäre 16 des Trägers 1 positionierten Sprechers 18.

Um nun das Zielsignal 12 besser gegenüber den verschiedenen Rauschanteilen, insbesondere gegenüber dem gerichteten Störgeräusche 14, hervorheben zu können, greift das Hörgerät 2 in noch zu beschreibender Weise auf ein Mikrofonsignal eines Mobiltelefons 20 zurück, wobei der Träger 1 das Mobiltelefon 20 vor seinem Körper 22 trägt, und dieses somit etwas näher bezüglich des frontalen Gesprächspartners vier positioniert ist, als das Hörgerät 2. Für die Rauschunterdrückung mittels des Mikrofonsignals des Mobiltelefons 20 im Hörgerät 2 wird dabei im wesentlichen die Tatsache ausgenutzt, dass der Körper 22 des Trägers 1 des Hörgerätes 2 das Mobiltelefon 20 gegen das gerichtete Störgeräusche 14 weitgehend abschirmt, und dass das Mobiltelefon 20 zudem etwas näher zum frontalen Gesprächspartner 4 angeordnet ist, als das Hörgerät 2 selbst. Beides führt zu einer etwas verbesserten SNR im Mikrofonsignal des Mobiltelefons 20 verglichen mit den Signalen, welche vom Hörgerät 2 erzeugt werden.

In Figur 2 ist schematisch in einem Blockschaltbild ein Verfahren zur Rauschunterdrückung in einem Hörgerät 2 dargestellt. Das Hörgerät 2 ist vorliegend ausgestaltet als ein monaurales Hörgerät mit nur einem Mikrofon als erstem Eingangswandler 30, welcher aus den Schallsignalen der Umgebung ein erstes Eingangssignal 32 erzeugt. Für die Unterdrückung eines Rauschen im ersten Eingangssignal 32 wird durch einen externen Eingangswandler 34, wie er beispielsweise gegeben sein kann durch ein Mikrofon des Mobiltelefons 20 nach Figur 1, ein externes Eingangssignal 36 erzeugt, und an das Hörgerät 2 übertragen. Das externe Eingangssignal 36 wird im Hörgerät 2 einem adaptiven Filter 40 zugeführt, in welchem eine relative Transferfunktion des externen Eingangswandlers 34 zum Hörgerät 2 bezüglich einer in Figur 2 nicht näher dargestellten Zielsignalquelle bestimmt wird. Die Zielsignalquelle kann dabei insbesondere gegeben sein durch den frontal zum Träger 1 positionierten Gesprächspartner 4 nach Figur 1.

Durch eine Filterung des externen Eingangssignal 36 mit dieser relativen Transferfunktion, also insbesondere durch eine Faltung der einzelnen Abtastwerte des externen Eingangssignals 36 im Zeitraum mit den entsprechenden Koeffizienten der Impulsantwort der relativen Transferfunktion, wird ein geschätztes Zielsignal 42 erzeugt. Die Konstruktion der relativen Transferfunktion bezüglich der Zielsignalquelle, welche im Frequenzraum gegeben ist durch den Quotienten der Transferfunktion von der Zielsignalquelle zum Hörgerät mit der Transferfunktion von der Zielsignalquelle zum externen Eingangswandler, liefert das geschätzte Zielsignal 42 im Idealfall diejenige akustische Informationen bezüglich des Zielsignals der Zielsignalquelle, welche am ersten Eingangswandler 30 des Hörgerätes zwei vorliegen sollte, jedoch infolge der anhand von Figur 1 beschriebenen Abschirmungswirkung des Körpers des Trägers bereinigt um gerichtete Störgeräusche.

Zur Berechnung der relativen Transferfunktion erhält das adaptive Filter 40 ein entsprechendes Fehlersignal, welches vorliegend gegeben ist durch ein geschätztes Rauschsignal 44. Das geschätzte Rauschsignal 44 wird hierbei erzeugt, indem das mittels des adaptiven Filters 40 erzeugte geschätzte Zielsignal 42 von einem ersten Zwischensignal 46 subtrahiert wird. Das erste Zwischensignal 46 wird hierbei durch eine Vorverarbeitung 48 aus dem ersten Eingangssignal 32 gewonnen. Die Vorverarbeitung 48 kann hierbei insbesondere bereits einen Schritt zur frequenzbandweisen Rauschunterdrückung umfassen, sodass das erste Zwischensignal 46 seinerseits bereits ein erstes rauschunterdrücktes Signal bildet. Durch die Subtraktion des geschätzten Zielsignals 42 vom ersten Zwischensignal 46 ist das hierdurch erzeugte geschätzte Rauschsignal 44 einerseits ein quantitatives Maß für das real verbleibende Signalrauschen, andererseits auch ein Maß für eine Fehladaption des adaptiven Filters 40 auf die reale relative Transferfunktion. Somit kann das geschätzte Rauschsignal 44 im adaptiven Filter 40 als Fehlersignal verwendet werden.

Zur Steuerung des adaptiven Filters kann anhand des ersten Eingangssignal 32 und anhand des externen Eingangssignal 36 ein Steuersignal 50 erzeugt werden, welches unmittelbar Einfluss auf das adaptiven Filter 40 nimmt, beispielsweise über eine Anpassung der Schrittweite im adaptiven Filter 40. Dies kann zum Beispiel derart erfolgen, dass die Schrittweite des adaptiven Filters 40 infolge des Steuersignals 50 nur dann einen positiven Wert einnimmt, wenn sich aus dem ersten Eingangssignal 32 und dem externen Eingangssignal 36 eine hinreichend hohe Wahrscheinlichkeit für das Vorhandensein einer Zielsignalquelle, insbesondere in einer vorgegebenen Richtung, ergibt. Die im geschätzten Rauschsignal 44 enthaltene Information über Rauschanteile, insbesondere über gerichtete Störgeräusche, kann nun dazu verwendet werden, im ersten Eingangssignal 32 oder im ersten zwischen Signal 46 den Rauschanteil weiter zu unterdrücken, und das resultierende Signal innerhalb des Hörgerätes 2 für eine Weiterverarbeitung zu verwenden, in welcher ein Ausgangssignal erzeugt wird. Das erste Eingangssignal 32 oder das erste zwischen Signal 46 kann jedoch mit dem geschätzten Zielsignal 42 auch derart zu einem Richtsignal überlagert werden, dass hierbei die zusätzliche rauschunterdrückende Wirkung des Richtkegels für abseitig gelegene Rauschquellen ausgenutzt werden kann.

In Figur 3 ist schematisch in einem Blockschaltbild eine weitere Alternative des Verfahrens gemäß Figur 2 zur Rauschunterdrückung in einem Hörgerät dargestellt. Das Hörgerät ist hierbei ausgestaltet als ein binaurales Hörgerät, welches einen ersten Eingangswandler 30 und einen zweiten Eingangswandler 52 aufweist. Der erste Eingangswandler 30 und der zweite Eingangswandler 52 sind hierbei jeweils in unterschiedlichen lokalen Geräten 6, 8 des Hörgerätes 2 nach Figur 1 angeordnet. Die nachfolgend beschriebenen Schritte zur Signalverarbeitung können vollständig in einem der beiden lokalen Geräte 6, 8, oder teilweise auch in einem Prozessor des Mobiltelefons 20, welches den externen Eingangswandler 34 umfasst, durchgeführt werden.

Das erste Eingangssignal 32, welches vom ersten Eingangswandler 30 erzeugt wurde, und ein zweites Eingangssignal 54, welches vom zweiten Eingangswandler 52 erzeugt wird, werden in der Vorverarbeitung 48 zu einem ersten Richtsignal 56 weiterverarbeitet. Im Rahmen der Erzeugung des ersten Richtsignals 56 aus dem ersten Eingangssignal 32 und dem zweiten Eingangssignal 54 kann bereits eine insbesondere Frequenzbandweise Rauschunterdrückung über den Richtkegel erfolgen. Dieser wird bevorzugt auf die Zielsignalquelle ausgerichtet, sodass Geräusche aus anderen Richtungen bereits teils erheblich unterdrückt werden. Üblicherweise zeigt jedoch eine Richtcharakteristik des ersten Richtsignals 56 ohne die Verwendung weiterer Annahmen, welche die Signalverarbeitung komplizierter, rechenintensiver und damit langsamer machen können, eine gewisse Symmetrie bzw. eine ähnliche Empfindlichkeit bezüglich der Frontalebene des Trägers 1 des Hörgerätes 2. Dies hat zur Folge, dass auch in der hinteren Hemisphäre 16 des Trägers 1 nach Figur 1 ein Raumwinkelbereich existiert, in welchem ein gerichtetes Störgeräusch 14 bei der Bildung des ersten Richtsignals 56 nicht hinreichend unterdrückt wird.

In einer Vorgehensweise, wie sie der anhand von Figur 2 dargestellten vergleichbar ist, wird nun mittels des adaptiven Filters 40 aus dem externen Eingangssignal 36 das geschätzte Zielsignal 42 erzeugt. Das geschätzte Rauschsignal 44, welches als Fehlersignal dem adaptiven Filter 40 zugeführt wird, wird hierbei gebildet durch die Subtraktion des geschätzten Zielsignals 42 vom ersten Richtsignal 56. Dies erfolgt unter der Annahme, dass Rauschanteile, insbesondere solche diffuser Natur, im ersten Richtsignal 56 bereits unterdrückt werden, sodass das erste Richtsignal 56 als ein erstes rauschunterdrücktes Signal betrachtet werden kann, und somit die Abweichungen zum geschätzten Zielsignal 42, als ein Maß für die Adaption bzw. Fehladaption des adaptiven Filters 40 auf die relative Transferfunktion hin angesehen werden können.

Das Steuersignal 50 zum Steuern der Schrittweite des adaptiven Filters 40 wird gebildet, indem anhand des ersten Eingangssignals 32, des zweiten Eingangssignals 54 und des externen Eingangssignals 36 eine Wahrscheinlichkeit 58 für das Vorhandensein einer frontalen Zielsignalquelle gebildet wird. Aus dem geschätzten Rauschsignal 44 kann nun eine spektrale Rauschleistungsdichte 60 ermittelt werden. Dies kann insbesondere durch eine Gewichtung des Rauschens des geschätzten Rauschsignals 44 mit der Wahrscheinlichkeit 58 für eine frontale Zielsignalquelle gegen die Rauschverteilung des ersten Richtsignals 56 erfolgen. Aus der so ermittelten spektralen Rauschleistungsdichte 60 können nun frequenzbandweise Gewichtungskoeffizienten 62 bestimmt werden, welche auf das erste Richtsignal 56 anzuwenden sind. Aus dem rauschunterdrückten ersten Richtsignal 64 und dem geschätzten Zielsignal 42 kann nun ein zweites Richtsignal 66 erzeugt werden, welches bezüglich eines frontalen Zielsignals eine weiter verbesserte SNR aufweist, und infolgedessen für die Bildung des Ausgangssignals 68 verwendet wird, welches in einem Ausgangswandler 70 eines der beiden lokalen Geräte 6, 8 in ein Ausgangschallsignal 72 umgewandelt wird. Hierbei kann das zweite Richtsignal 66 entweder direkt als Ausgangssignal 68 verwendet werden, oder noch einer frequenzbandabhängigen Verstärkung, insbesondere zum Ausgleich einer Hörschwäche des Trägers 1, sowie ggf. einer Dynamik-Kompression unterzogen werden.

Das geschätzte Zielsignal 42 kann zudem vor der Bildung des zweiten Richtsignals 66 einer insbesondere einkanaligen Rauschunterdrückung 74 unterzogen werden. Weiter kann eine unterschiedliche Lautstärke des Zielsignalanteils im geschätzten Zielsignal 42 und im rauschunterdrückten ersten Richtsignal 64, welche insbesondere von den unterschiedlichen Abständen der betreffenden Eingangswandler 30, 52 und 34 zur Zielsignalquelle, aber auch von unterschiedlichen Empfindlichkeiten der verwendeten Eingangswandler 30, 52, 34 herrühren kann, in Abhängigkeit von der Wahrscheinlichkeit 58 für eine frontale Zielsignalquelle über eine entsprechende Lautstärkenanpassung 76 ausgeglichen werden.

Obwohl die Erfindung im Detail durch das bevorzugte Ausführungsbeispiel näher illustriert und beschrieben wurde, ist die Erfindung nicht durch dieses Ausführungsbeispiel eingeschränkt. Andere Variationen können vom Fachmann hieraus abgeleitet werden, ohne den Schutzumfang der Erfindung zu verlassen.

### Bezugszeichenliste

- 1: Träger
- 2: Hörgerät
- 4: frontaler Gesprächspartner
- 6, 8: lokales Gerät
- 10: Kopf des Trägers
- 12: Zielsignal
- 14: gerichtetes Störgeräusch
- 16: hintere Hemisphäre
- 18: Sprecher
- 20: Mobiltelefon
- 22: Körper des Trägers
- 30: erster Eingangswandler
- 32: erstes Eingangssignal
- 34: externer Eingangswandler
- 36: externes Eingangssignal
- 40: adaptives Filter
- 42: geschätztes Zielsignal
- 44: geschätztes Rauschsignal
- 46: erstes Zwischensignal
- 48: Vorverarbeitung
- 50: Steuersignal
- 52: zweiter Eingangswandler
- 54: zweites Eingangssignal
- 56: erstes Richtsignal
- 58: Wahrscheinlichkeit für frontale Zielsignalquelle
- 60: spektrale Rauschleistungsdichte
- 62: Gewichtskoeffizienten
- 64: rauschunterdrücktes erstes Richtsignal
- 66: zweites Richtsignal
- 68: Ausgangssignal
- 70: Ausgangswandler
- 72: Ausgangsschallsignal
- 74: einkanalige Rauschunterdrückung
- 76: Lautstärkenanpassung

## Patentansprüche

1. Verfahren zum Betrieb eines Hörgerätes (2),
- wobei durch einen akusto-elektrischen ersten Eingangswandler (30) des Hörgerätes (2) aus einem Schallsignal der Umgebung ein erstes Eingangssignal (32) erzeugt wird,
- wobei durch einen akusto-elektrischen externen Eingangswandler (34) außerhalb vom Hörgerät (2) aus dem Schallsignal der Umgebung ein externes Eingangssignal (36) erzeugt wird,
- wobei anhand des ersten Eingangssignals (32) und anhand des externen Eingangssignals (36) ein geschätztes Zielsignal (42) erzeugt wird, und
wobei anhand des geschätzten Zielsignals (42) und des ersten Eingangssignals (32) ein geschätztes Rauschsignal (44) erzeugt wird,
- wobei anhand des ersten Eingangssignals (32) und anhand des externen Eingangssignals (36) mittels eines adaptiven Filters (40) eine relative Transferfunktion des externen Eingangswandlers (34) zum Hörgerät (2) bezüglich einer Zielsignalquelle (4) bestimmt wird, und das externe Eingangssignal (36) mit der relativen Transferfunktion gefiltert wird, und hierdurch das geschätztes Zielsignal (42) erzeugt wird, und als Fehlersignal das geschätzte Rauschsignal (44) ins adaptive Filter eingeht,
wobei das geschätzte Rauschsignal (44) durch eine Subtraktion des geschätzten Zielsignals (42) von einem vom ersten Eingangssignal (32) abgeleiteten ersten Zwischensignal (46, 56) erzeugt wird, und
wobei eine Rauschunterdrückung im Hörgerät (2) anhand des geschätzten Rauschsignals (44) erfolgt,
**dadurch gekennzeichnet,**
**dass** als erstes Zwischensignal (46, 56) vom ersten Eingangssignal (32) ein erstes rauschunterdrücktes Signal abgeleitet wird, und das geschätzte Rauschsignal (44) durch eine Subtraktion des geschätzten Zielsignals (42) vom ersten rauschunterdrückten Signal erzeugt wird.

2. Verfahren nach Anspruch 1,
wobei eine Schrittweite des adaptiven Filters (40) in Abhängigkeit des ersten Eingangssignals (32) und/oder des externen Eingangssignals (36) gesteuert wird.

3. Verfahren nach einem der vorhergehenden Ansprüche,
- wobei durch einen akusto-elektrischen zweiten Eingangswandler (52) des Hörgerätes (2) aus dem Schallsignal der Umgebung ein zweites Eingangssignal (54) erzeugt wird,
- wobei die relative Transferfunktion des externen Eingangswandlers (34) zum Hörgerät (2) bezüglich der Zielsignalquelle (4) anhand des ersten Eingangssignals (32), anhand des zweiten Eingangssignals (54) und anhand des externen Eingangssignals (36) ermittelt wird.

4. Verfahren nach Anspruch 3,
wobei anhand des ersten Eingangssignals (32) und anhand des zweiten Eingangssignals (54) ein erstes Richtsignal (56) als erstes rauschunterdrücktes Signal erzeugt wird, und
wobei die relative Transferfunktion des externen Eingangswandlers (34) zum Hörgerät (2) bezüglich der Zielsignalquelle (4) anhand des ersten Richtsignals (56) und des externen Eingangssignals (36) ermittelt wird.

5. Verfahren nach Anspruch 4,
wobei das geschätzte Rauschsignal (44) durch eine Subtraktion des geschätzten Zielsignals (42) vom ersten Richtsignal (56) erzeugt wird.

6. Verfahren nach Anspruch 5,
wobei anhand des externen Eingangssignals (36) sowie des ersten Eingangssignals (32) und/oder des zweiten Eingangssignals (54) eine Wahrscheinlichkeit (58) einer frontalen Zielsignalquelle (4) ermittelt wird, und
wobei die Schrittweite des adaptiven Filters (40) in Abhängigkeit der Wahrscheinlichkeit (58) einer frontalen Zielsignalquelle (4) gesteuert wird.

7. Verfahren nach einem der Ansprüche 3 bis 6,
wobei das erste Eingangssignal (32) und das zweite Eingangssignal (54) jeweils in zwei unterschiedlichen lokalen Geräten (6, 8) eines binauralen Hörgerätes erzeugt werden.

8. Verfahren nach einem der vorhergehenden Ansprüche,
wobei anhand des geschätzten Rauschsignals (44) ein Parameter einer Rauschunterdrückung (62) ermittelt wird, welcher auf ein vom ersten Eingangssignal (32) abgeleitetes zweites Zwischensignal (56) angewandt wird,
wobei anhand des rauschunterdrückten zweiten Zwischensignals (64) ein Ausgangssignal (68) erzeugt wird, und
wobei aus dem Ausgangssignal (68) durch einen Ausgangswandler (70) des Hörgerätes (2) ein Ausgangsschallsignal (72) erzeugt wird.

9. Verfahren nach einem der Ansprüche 3 bis 8,
wobei anhand des geschätzten Zielsignals (42) und anhand des ersten Eingangssignals (32) ein zweites Richtsignal (66) erzeugt wird,
wobei anhand des zweiten Richtsignals (66) ein oder das Ausgangssignal (68) erzeugt wird, und
wobei aus dem Ausgangssignal (68) durch einen oder den Ausgangswandler (70) des Hörgerätes (2) ein oder das Ausgangsschallsignal (72) erzeugt wird.

10. Verfahren nach Anspruch 9 in Verbindung mit Anspruch 4,
wobei das zweite Richtsignal (66) anhand des ersten Richtsignals (56) und des geschätzten Zielsignals (42) gebildet wird.

11. Hörgerätesystem, umfassend
- ein Hörgerät (2) mit wenigstens einem akusto-elektrischen ersten Eingangswandler (30) zur Erzeugung eines ersten Eingangssignals (32),
- einen akusto-elektrischen externen Eingangswandler (34) zur Erzeugung eines externen Eingangssignals (36) und
- eine Prozessoreinheit, welche dazu eingerichtet ist, das Verfahren nach einem der vorhergehenden Ansprüche durchzuführen.

12. Hörgerätesystem nach Anspruch 11,
wobei das Hörgerät (2) weiter einen akusto-elektrischen zweiten Eingangswandler (52) zur Erzeugung eines zweiten Eingangssignals (54) aufweist.

13. Hörgerätesystem nach Anspruch 11 oder 12,
wobei der externe Eingangswandler (34) und die Prozessoreinheit in einem gemeinsamen Gehäuse (20) angeordnet sind.

## Claims

1. Method for operating a hearing device (2),
- wherein an acoustoelectric first input transducer (30) of the hearing device (2) generates a first input signal (32) from a sound signal from the surroundings,
- wherein an acoustoelectric external input transducer (34) outside the hearing device (2) generates an external input signal (36) from the sound signal from the surroundings,
- wherein the first input signal (32) and the external input signal (36) are used to generate an estimated target signal (42), and
- wherein the estimated target signal (42) and the first input signal (32) are used to generate an estimated noise signal (44),
- wherein the first input signal (32) and the external input signal (36) are used to determine a relative transfer function of the external input transducer (34) in relation to the hearing device (2) with respect to a target signal source (4) by means of an adaptive filter (40), and the external input signal (36) is filtered using the relative transfer function, and the estimated target signal (42) is generated as a result, and the error signal used in the adaptive filter is the estimated noise signal (44),
wherein the estimated noise signal (44) is generated by subtracting the estimated target signal (42) from a first intermediate signal (46, 56) derived from the first input signal (32), and
wherein a noise suppression takes place in the hearing device (2) on the basis of the estimated noise signal (44),
**characterized**
**in that** the first intermediate signal (46, 56) derived from the first input signal (32) is a first noise-suppressed signal, and the estimated noise signal (44) is generated by subtracting the estimated target signal (42) from the first noise-suppressed signal.

2. Method according to Claim 1,
wherein a step size of the adaptive filter (40) is controlled according to the first input signal (32) and/or the external input signal (36).

3. Method according to either of the preceding claims,
- wherein an acoustoelectric second input transducer (52) of the hearing device (2) generates a second input signal (54) from the sound signal from the surroundings,
- wherein the relative transfer function of the external input transducer (34) in relation to the hearing device (2) with respect to the target signal source (4) is determined on the basis of the first input signal (32), on the basis of the second input signal (54) and on the basis of the external input signal (36).

4. Method according to Claim 3,
wherein the first input signal (32) and the second input signal (54) are used to generate a first directional signal (56) as the first noise-suppressed signal, and wherein the relative transfer function of the external input transducer (34) in relation to the hearing device (2) with respect to the target signal source (4) is determined on the basis of the first directional signal (56) and the external input signal (36).

5. Method according to Claim 4,
wherein the estimated noise signal (44) is generated by subtracting the estimated target signal (42) from the first directional signal (56).

6. Method according to Claim 5,
wherein the external input signal (36) and the first input signal (32) and/or the second input signal (54) are used to determine a probability (58) of a frontal target signal source (4), and
wherein the step size of the adaptive filter (40) is controlled according to the probability (58) of a frontal target signal source (4).

7. Method according to one of Claims 3 to 6,
wherein the first input signal (32) and the second input signal (54) are each generated in two different local devices (6, 8) of a binaural hearing device.

8. Method according to one of the preceding claims,
wherein the estimated noise signal (44) is used to determine a parameter of a noise suppression (62) that is applied to a second intermediate signal (56) derived from the first input signal (32),
wherein the noise-suppressed second intermediate signal (64) is used to generate an output signal (68), and wherein an output sound signal (52) is generated from the output signal (68) by an output transducer (70) of the hearing device (2).

9. Method according to one of Claims 3 to 8,
wherein the estimated target signal (42) and the first input signal (32) are used to generate a second directional signal (66),
wherein the second directional signal (66) is used to generate a or the output signal (68), and
wherein a or the output sound signal (72) is generated from the output signal (68) by a or the output transducer (70) of the hearing device (2).

10. Method according to Claim 9 in combination with Claim 4,
wherein the second directional signal (66) is formed on the basis of the first directional signal (56) and the estimated target signal (42).

11. Hearing device system, comprising
- a hearing device (2) having at least one acoustoelectric first input transducer (30) for generating a first input signal (32),
- an acoustoelectric external input transducer (34) for generating an external input signal (36), and
- a processor unit configured to carry out the method according to one of the preceding claims.

12. Hearing device system according to Claim 11,
wherein the hearing device (2) further has an acoustoelectric second input transducer (52) for generating a second input signal (54).

13. Hearing device system according to Claim 11 or 12, wherein the external input transducer (34) and the processor unit are arranged in a common housing (20).

## Revendications

1. Procédé permettant de faire fonctionner un appareil auditif (2),
- dans lequel un premier convertisseur d'entrée acousto-électrique (30) de l'appareil auditif (2) génère un premier signal d'entrée (32) à partir d'un signal sonore de l'environnement,
- dans lequel un convertisseur externe acousto-électrique (34) génère à l'extérieur de l'appareil auditif (2) un signal d'entrée externe (36) à partir du signal sonore de l'environnement,
- dans lequel un signal cible estimé (42) est généré à l'aide du premier signal d'entrée (32) et à l'aide du signal d'entrée externe (36), et
- dans lequel un signal de bruit estimé (44) est généré à l'aide du signal cible estimé (42) et du premier signal d'entrée (32),
- dans lequel, à l'aide du premier signal d'entrée (32) et à l'aide du signal d'entrée externe (36), au moyen d'un filtre adaptatif (40), une fonction de transfert relative du convertisseur d'entrée externe (34) vers l'appareil auditif (2) est déterminée concernant une source de signal cible (4), et le signal d'entrée externe (36) est filtré avec la fonction de transfert relative, et ainsi le signal cible estimé (42) est généré, et le signal de bruit estimé (44) est incorporé dans le filtre adaptatif en tant que signal d'erreur,
- dans lequel le signal de bruit estimé (44) est généré en soustrayant le signal cible estimé (42) d'un premier signal intermédiaire (46, 56) dérivé du premier signal d'entrée (32), et
- dans lequel une suppression de bruit est effectuée dans l'appareil auditif (2) à l'aide du signal de bruit estimé (44),
**caractérisé en ce qu'**un premier signal débruité est dérivé du premier signal d'entrée (32) en tant que premier signal intermédiaire (46, 56), et le signal de bruit estimé (44) est généré en soustrayant le signal cible estimé (42) du premier signal débruité.

2. Procédé selon la revendication 1, dans lequel un incrément du filtre adaptatif (40) est commandé en fonction du premier signal d'entrée (32) et/ou du signal d'entrée externe (36).

3. Procédé selon l'une quelconque des revendications précédentes,
- dans lequel un deuxième convertisseur d'entrée électro-acoustique (52) de l'appareil auditif (2) génère un deuxième signal d'entrée (54) à partir du signal sonore de l'environnement,
- dans lequel la fonction de transfert relative du convertisseur d'entrée externe (34) vers l'appareil auditif (2) est établie concernant la source de signal cible (4) à l'aide du premier signal d'entrée (32), à l'aide du deuxième signal d'entrée (54) et à l'aide du signal d'entrée externe (36).

4. Procédé selon la revendication 3,
dans lequel un premier signal directionnel (56) est généré en tant que premier signal débruité à l'aide du premier signal d'entrée (32) et à l'aide du deuxième signal d'entrée (54), et
dans lequel la fonction de transfert relative du convertisseur d'entrée externe (34) vers l'appareil auditif (2) est établie concernant la source de signal cible (4) à l'aide du premier signal directionnel (56) et du signal d'entrée externe (36).

5. Procédé selon la revendication 4, dans lequel le signal de bruit estimé (44) est généré en soustrayant le signal cible estimé (42) du premier signal directionnel (56).

6. Procédé selon la revendication 5,
dans lequel une probabilité (58) d'une source de signal cible frontale (4) est établie à l'aide du signal d'entrée externe (36) ainsi que du premier signal d'entrée (32) et/ou du deuxième signal d'entrée (54), et
dans lequel l'incrément du filtre adaptatif (40) est commandé en fonction de la probabilité (58) d'une source de signal cible frontale (4).

7. Procédé selon l'une quelconque des revendications 3 à 6, dans lequel le premier signal d'entrée (32) et le deuxième signal d'entrée (54) sont générés respectivement dans deux appareils locaux (6, 8) différents d'un appareil auditif binaural.

8. Procédé selon l'une quelconque des revendications précédentes,
dans lequel, à l'aide du signal de bruit estimé (44), un paramètre d'une suppression de bruit (62) est établi qui est appliqué à un deuxième signal intermédiaire (56) dérivé du premier signal d'entrée (32),
dans lequel un signal de sortie (68) est généré à l'aide du deuxième signal intermédiaire débruité (64), et
dans lequel un convertisseur de sortie (70) de l'appareil auditif (2) génère un signal sonore de sortie (72) à partir du signal de sortie (68).

9. Procédé selon l'une quelconque des revendications 3 à 8,
dans lequel un deuxième signal directionnel (66) est généré à l'aide du signal cible estimé (42) et à l'aide du premier signal d'entrée (32),
dans lequel un ou ledit signal de sortie (68) est généré à l'aide du deuxième signal directionnel (66), et
dans lequel un ou ledit convertisseur de sortie (70) de l'appareil auditif (2) génère un ou ledit signal sonore de sortie (72) à partir du signal de sortie (68).

10. Procédé selon la revendication 9 en combinaison avec la revendication 4, dans lequel le deuxième signal directionnel (66) est formé à l'aide du premier signal directionnel (56) et du signal cible estimé (42).

11. Système d'appareil auditif, comprenant
- un appareil auditif (2) comprenant au moins un premier convertisseur d'entrée acousto-électrique (30) pour générer un premier signal d'entrée (32),
- un convertisseur d'entrée externe acousto-électrique (34) pour générer un signal d'entrée externe (36), et
- une unité de processeur qui est conçue pour exécuter le procédé selon l'une quelconque des revendications précédentes.

12. Système d'appareil auditif selon la revendication 11, dans lequel l'appareil auditif (2) présente en outre un deuxième convertisseur d'entrée acousto-électrique (52) pour générer un deuxième signal d'entrée (54).

13. Système d'appareil auditif selon la revendication 11 ou 12, dans lequel le convertisseur d'entrée externe (34) et l'unité de processeur sont disposés dans un même boîtier (20) .
